# FASCICULE DE BREVET EUROPEEN

(11) **EP 3 729 557 B1**
(45) Date de publication et mention de la délivrance du brevet: **13.03.2024**
(21) Numéro de dépôt: 18845308.8
(22) Date de dépôt: 28.12.2018
(51) Int. Cl.: H01P 1/208, H01P 3/12

(54) **COMPOSANT MICRO-ONDES ET PROCEDE DE FABRICATION ASSOCIE**
MIKROWELLEN-BAUELEMENT UND ZUGEHÖRIGES HERSTELLUNGSVERFAHREN
MICROWAVE COMPONENT AND ASSOCIATED MANUFACTURING METHOD

(30) Priorité: 29.12.2017 FR 1763412
(43) Date de publication de la demande: 28.10.2020
(73) Titulaire: Exens Solutions, 91940 Les Ulis (FR); Université de Bordeaux, 33000 Bordeaux (FR); Institut Polytechnique de Bordeaux, 33402 Talence Cedex (FR); CENTRE NATIONAL DE LA RECHERCHE SCIENTIFIQUE, 75794 Paris Cedex 16 (FR)
(72) Inventeur: LOTZ, Frédéric, 33370 Artigues Pres Bordeaux (FR); MARTIN, Tifenn, 33400 Talence (FR); GHIOTTO, Anthony, 33130 Begles (FR)
(74) Mandataire: Brevalex
(86) Numéro de dépôt international: PCT/FR2018/053564
(87) Numéro de publication internationale: WO 2019/130007

(56) Documents cités:
- TAREK DJERAFI ET AL: "A Temperature-Compensation Technique for Substrate Integrated Waveguide Cavities and Filters", IEEE TRANSACTIONS ON MICROWAVE THEORY AND TECHNIQUES, PLENUM, USA, vol. 60, no. 8, 1 août 2012 (2012-08-01), pages 2448-2455, XP011455066, ISSN: 0018-9480, DOI: 10.1109/TMTT.2012.2201741
- PARMENT FREDERIC ET AL: "Double Dielectric Slab-Loaded Air-Filled SIW Phase Shifters for High-Performance Millimeter-Wave Integration", IEEE TRANSACTIONS ON MICROWAVE THEORY AND TECHNIQUES, PLENUM, USA, vol. 64, no. 9, 1 septembre 2016 (2016-09-01), pages 2833-2842, XP011621511, ISSN: 0018-9480, DOI: 10.1109/TMTT.2016.2590544 [extrait le 2016-09-01]
- PARMENT FREDERIC ET AL: "Air-Filled Substrate Integrated Waveguide for Low-Loss and High Power-Handling Millimeter-Wave Substrate Integrated Circuits", IEEE TRANSACTIONS ON MICROWAVE THEORY AND TECHNIQUES, PLENUM, USA, vol. 63, no. 4, 1 avril 2015 (2015-04-01), pages 1228-1238, XP011577418, ISSN: 0018-9480, DOI: 10.1109/TMTT.2015.2408593 [extrait le 2015-04-02]

## Description

### DOMAINE TECHNIQUE

La présente invention concerne un composant micro-ondes du type ligne de transmission intégrée au substrat, comprenant une zone de propagation s'étendant le long d'un axe de propagation et étant délimitée transversalement, par rapport à l'axe de propagation, par au moins une paroi électriquement conductrice, la zone de propagation étant configurée pour présenter, à une température de référence prédéterminée, une réponse en fréquence prédéterminée correspondante.

L'invention concerne également un procédé de fabrication d'un tel composant micro-ondes.

L'invention s'applique au domaine des composants micro-ondes à base de lignes de transmission micro-ondes.

### ÉTAT DE LA TECHNIQUE ANTÉRIEURE

Il est connu d'avoir recours à la technologie GIS (cet acronyme signifiant « guide d'onde intégré au substrat ») pour la conception de composants micro-ondes. De tels composants sont couramment désignés par l'expression « composants GIS », ou encore qualifiés de « composants du type ligne de transmission intégrée au substrat ».

Parmi les composants du type ligne de transmission intégrée au substrat, on compte généralement les composants du type à guide intégré au substrat, du type à guide creux intégré au substrat, du type ligne coaxiale intégrée au substrat et du type ligne suspendue intégrée au substrat.

De tels composants GIS sont réalisés à partir de substrats couramment utilisés pour la fabrication de cartes électroniques, ce qui rend peu onéreuse la fabrication de tels composants GIS.

En outre, de tels composants GIS présentent une masse réduite en comparaison des composants micro-ondes usuels, et ne requièrent généralement pas de blindage, tout en autorisant une forte densité d'intégration. Ainsi, de tels composants GIS constituent une alternative sérieuse aux composants micro-ondes à guide d'onde usuels, qui ne présentent généralement pas de tels avantages.

Néanmoins, de tels composants micro-ondes GIS ne donnent pas entière satisfaction.

En effet, les matériaux dans lesquels est réalisé un composant GIS de l'état de la technique sont généralement sujets à une dilatation ou une contraction lors d'une variation de leur température. Ceci se traduit par une fluctuation des dimensions d'un tel composant GIS, et notamment par une fluctuation des dimensions d'une zone de propagation dudit composant GIS, destinée au guidage d'ondes électromagnétiques. Il en résulte, notamment, une fluctuation de la réponse en fréquence d'un tel composant micro-ondes GIS avec la température.

De telles fluctuations de réponse en fréquence sont préjudiciables, en particulier dans le cas de composants GIS dont le fonctionnement repose sur la mise en oeuvre de cavités résonantes, encore appelées « résonateurs ». Dans ce cas, une fluctuation des dimensions de la zone de propagation avec la température, et donc des dimensions du ou des résonateur(s), se traduit par une fluctuation d'une bande passante du composant GIS, et en particulier d'une fréquence centrale associée au composant GIS.

Par « bande passante », il est entendu, au sens de la présente invention, une bande de fréquence, autour de la fréquence centrale, dans laquelle la réponse en fréquence du composant présente une amplitude au moins égale à une fraction prédéterminée d'une amplitude maximale de la réponse en fréquence atteinte en ladite fréquence centrale.

A titre d'exemple illustratif, il a été observé, pour un filtre micro-ondes en technologie GIS de l'état de la technique, conçu pour présenter une fréquence centrale à 21 GHz (gigahertz), une diminution de 28,3 MHz (mégahertz) de la fréquence centrale du filtre lors d'un passage de sa température de 23°C (degré Celsius) à 80°C.

De telles fluctuations de la réponse en fréquence des composants micro-ondes GIS avec la température ne sont généralement pas acceptables au regard des spécifications généralement requises. Ceci est préjudiciable à une plus large adoption de tels composants micro-ondes GIS en remplacement des composants micro-ondes classiques.

Un but de l'invention est donc de proposer un composant micro-ondes du type ligne de transmission intégrée au substrat dans lequel la fluctuation de la réponse en fréquence avec la température est moindre.

Par ailleurs, l'article de Djerafi et al. intitulé A Temperature-Compensation Technique for Substrate Integrated Waveguide Cavities and Filters, IEEE Trans. Microw. Theory Tech., vol.60, no.8, 2012 décrit une structure SIW dans laquelle le matériau de la cavité est choisi pour compenser une dérive thermique. On connaît également l'article de Parment et al. intitulé Double Dielectric Slab-Loaded Air-Filled SIW Phase Shiftersfor High-Performance Millimeter-Wave Intégration, IEEE Trans. Microw. Theory Tech., vol.64, no.9, 2016, ainsi que l'article de Parment et al. intitulé Air-FilledSubstrate Integrated Waveguide for Low-Loss and High-Power-Handling Millimeter-Wave Substrate Integrated Circuits, IEEE Trans. Microw. Theory Tech., vol.63, no.4, 2015.

### EXPOSÉ DE L'INVENTION

A cet effet, l'invention a pour objet un composant micro-ondes du type précité, selon la revendication 1.

En effet, l'au moins un bloc de compensation étant réalisé dans un matériau diélectrique présentant une permittivité diélectrique dont la dérivée par rapport à la température a un signe opposé au signe d'au moins un coefficient de dilatation thermique de la zone de propagation, il en résulte que les variations de permittivité diélectrique de l'au moins un bloc de compensation avec la température entraînent un décalage de la réponse en fréquence dans un sens opposé par rapport au décalage entraîné par les variations de dimension de la zone de propagation. Il s'ensuit, pour des dimensions appropriées de l'au moins un bloc de compensation, une compensation, par les blocs de compensation, des effets de la variation thermique des dimensions de la zone de propagation sur la réponse en fréquence, ce qui confère à la réponse en fréquence des composant micro-ondes selon l'invention une plus grande stabilité en température que la réponse en fréquence des composants de l'état de la technique.

Suivant d'autres aspects avantageux de l'invention, le composant micro-ondes comporte une ou plusieurs des caractéristiques suivantes, prise(s) isolément ou suivant toutes les combinaisons techniquement possibles :
- les dimensions de l'au moins un bloc de compensation sont fonction d'une fréquence centrale de la réponse en fréquence à la température de référence, de l'au moins un coefficient de dilatation thermique de la zone de propagation, d'au moins un coefficient de dilatation thermique du bloc de compensation, de la permittivité diélectrique du matériau diélectrique dans lequel est réalisé l'au moins un bloc de compensation et de la dérivée, par rapport à la température, de la permittivité diélectrique du matériau diélectrique dans lequel est réalisé l'au moins un bloc de compensation ;
- le résonateur est délimité, suivant un axe transverse orthogonal à l'axe de propagation, par deux parois électriquement conductrices, deux blocs de compensation étant agencés dans le résonateur, chaque bloc de compensation étant fixé à une paroi électriquement conductrice respective parmi les deux parois électriquement conductrices ;

- le résonateur est symétrique par rapport à un plan de symétrie orthogonal à l'axe transverse, et les deux blocs de compensation sont symétriques par rapport au plan de symétrie,

la différence, à la température de référence, entre la demi-largeur de résonateur du résonateur et une largeur de bloc, suivant l'axe transverse, de l'un des deux blocs de compensation, pour un mode propre transverse électrique déterminé pour un couple d'entiers (m, n), étant égale à la valeur pour laquelle une fréquence centrale de la réponse en fréquence, obtenue comme étant :
   - la p-ième solution de l'équation $Im \left({Z}_{e 0}^{T + ΔT}\right) = 0$ si m est pair, m étant de la forme m = 2p, p étant un entier naturel supérieur ou égal à 1 ; ou
   - la p-ième solution de l'équation $Im \left({Z}_{e 0}^{T + ΔT}\right) = ∞$ si m est impair, m étant de la forme m = 2p-1, p étant un entier naturel supérieur ou égal à 1,
à une température quelconque distincte de la température de référence est égale à la fréquence centrale à la température de référence, avec : ${Z}_{e0}^{T + ΔT} = {Z}_{0}^{T + ΔT} \frac{{Z}_{e1}^{T + ΔT} + {jZ}_{0}^{T + ΔT} tan \left({β}_{0}^{T + ΔT}\left(1+{δ}_{y}ΔT\right){w}_{0}^{T}\right)}{{Z}_{0}^{T + ΔT} + {jZ}_{e1}^{T + ΔT} tan \left({β}_{0}^{T + ΔT}\left(1+{δ}_{y}ΔT\right){w}_{0}^{T}\right)}$ où : ${Z}_{0}^{T + ΔT} = \sqrt{\frac{{μ}_{0}}{{ε}_{0} \left(1+{δ}_{ε 0}ΔT\right) {ε}_{r , 0}^{T} - {\left(\frac{n}{2 \left(1+{δ}_{x}ΔT\right) {Lf}^{T + ΔT} \sqrt{{μ}_{0}}}\right)}^{2}}}$ ${Z}_{e1}^{T + ΔT} = {jZ}_{1}^{T + ΔT} tan \left({β}_{1}^{T + ΔT}\left(1+{δ}_{y}ΔT\right){w}_{1}^{T}\right)$ ${β}_{0}^{T + ΔT} = \sqrt{{\left(2{πf}^{T + ΔT}\sqrt{{μ}_{0} {ε}_{0} \left(1+{δ}_{ε 0}ΔT\right) {ε}_{r ,0}^{T}}\right)}^{2} - {\left(\frac{nπ}{\left(1+{δ}_{x}ΔT\right) L}\right)}^{2}}$ ${Z}_{1}^{T + ΔT} = \sqrt{\frac{{μ}_{0}}{{ε}_{0} \left(1+{δ}_{ε 1}ΔT\right) {ε}_{r ,1}^{T} - {\left(\frac{n}{2 \left(1+{δ}_{x}ΔT\right) {Lf}^{T + ΔT} \sqrt{{μ}_{0}}}\right)}^{2}}}$ ${β}_{1}^{T + ΔT} = \sqrt{{\left(2{πf}^{T + ΔT}\sqrt{{μ}_{0} {ε}_{0} \left(1+{δ}_{ε 1}ΔT\right) {ε}_{r ,1}^{T}}\right)}^{2} - {\left(\frac{nπ}{\left(1+{δ}_{x}ΔT\right) L}\right)}^{2}}$
et où f est la fréquence centrale ;
w₀ est ladite différence entre la demi-largeur de résonateur du résonateur et la largeur de bloc suivant l'axe transverse, dite « demi-distance » ;
w₁ est la largeur de bloc ;
ΔT est la différence entre la température distincte de la température de référence et la température de référence ;
Im est l'opérateur « partie imaginaire » ;
µ₀ est la perméabilité magnétique du vide ;
ε₀ est la permittivité diélectrique du vide ;
ε_{r,0} est la permittivité relative d'un matériau diélectrique, dans la zone de propagation, qui est distinct du matériau diélectrique des deux blocs de compensation ;
ε_{r,1} est la permittivité relative du matériau diélectrique dans lequel sont réalisés les deux blocs de compensation ;
δ_{ε0} est la dérivée par rapport à la température de la permittivité relative ε_{r,0};.
δ_{ε1} est la dérivée par rapport à la température de la permittivité relative ε_{r,1};
j est le nombre tel que j² = -1 ;
f est la fréquence centrale du résonateur ;
tan est la fonction « tangente » ;
δₓ est le coefficient de dilatation thermique de la zone de propagation suivant l'axe de propagation ;
δ_{γ} est le coefficient de dilatation thermique de la zone de propagation suivant l'axe transverse ;
L est la longueur de résonateur du résonateur ;
l'exposant « T » se rapporte à une valeur d'une grandeur lorsque le composant micro-ondes présente la température de référence ; et
l'exposant « T+ΔT » se rapporte à la valeur d'une grandeur lorsque le composant micro-ondes présente la température distincte de la température de référence ;
   - l'entier m est égal à 1, la demi-distance, à la température de référence, étant égale à la valeur pour laquelle la fréquence centrale de la réponse en fréquence à la température distincte de la température de référence, obtenue comme étant la première solution de l'équation $Im \left({Z}_{e 0}^{T + ΔT}\right) = ∞$, est égale à la fréquence centrale à la température de référence, l'entier n étant, de préférence, égal à 1 ;
   - la zone de propagation comporte une cavité délimitée, suivant un axe transverse orthogonal à l'axe de propagation, par une surface diélectrique d'au moins un substrat, l'au moins un substrat comprenant au moins un chemin de vias, chaque via s'étendant suivant un axe non parallèle à l'axe transverse, l'au moins un chemin de vias formant au moins partiellement l'au moins une paroi électriquement conductrice, au moins un bloc de compensation étant délimité, suivant l'axe transverse, entre le chemin de vias et la surface diélectrique ;
   - le composant comporte un substrat comportant une couche conductrice supérieure et une couche conductrice inférieure séparées par une couche diélectrique, chacune parmi la couche conductrice supérieure, la couche conductrice inférieure et la couche diélectrique s'étendant dans un plan défini par l'axe de propagation et un axe transverse orthogonal à l'axe de propagation, le substrat comprenant deux chemins de vias à distance l'une de l'autre suivant l'axe transverse, chaque via s'étendant entre la couche conductrice supérieure et la couche conductrice inférieure du substrat, chaque chemin de vias formant au moins partiellement l'au moins une paroi électriquement conductrice, au moins un bloc de compensation étant agencé dans une cellule correspondante ménagée au sein de la zone de propagation, dans la couche diélectrique.

En outre, l'invention a pour objet un procédé de fabrication d'un composant micro-ondes du type ligne de transmission intégrée au substrat, selon la revendication 8.

Suivant un autre aspect avantageux de l'invention, le procédé comporte la caractéristique suivante : la zone de propagation comporte une cavité délimitée, suivant un axe transverse orthogonal à l'axe de propagation, par une surface diélectrique d'au moins un substrat, l'étape de réalisation comportant la réalisation, dans l'au moins un substrat, d'une pluralité de vias s'étendant chacun suivant un axe non parallèle à l'axe transverse, les vias définissant au moins un chemin, chaque chemin de vias formant au moins partiellement l'au moins une paroi électriquement conductrice, au moins un bloc de compensation étant délimité, suivant l'axe transverse, entre le chemin de vias et la surface diélectrique.

### BRÈVE DESCRIPTION DES DESSINS

L'invention sera mieux comprise à l'aide de la description qui va suivre, donnée uniquement à titre d'exemple non limitatif et faite en se référant aux dessins annexés sur lesquels :
- la figure 1 est une vue en section d'un premier mode de réalisation d'un composant micro-ondes selon l'invention, selon un plan de section défini par un axe transverse et un axe de propagation du composant micro-ondes ;
- la figure 2 est une vue en section du composant micro-ondes de la figure 1, selon un plan orthogonal à l'axe de propagation passant par des saillies de substrats latéraux du composant micro-ondes ;
- la figure 3 est une vue en section du composant micro-ondes de la figure 1, selon un plan orthogonal à l'axe de propagation passant par des creux de substrats latéraux du composant micro-ondes ;
- la figure 4 est une vue en section d'un deuxième mode de réalisation d'un composant micro-ondes selon l'invention, selon un plan de section défini par un axe transverse et un axe de propagation du composant micro-ondes ;
- la figure 5 est une vue en section du composant micro-ondes de la figure 4, selon un plan orthogonal à l'axe de propagation passant par des surfaces conductrices de substrats latéraux du composant micro-ondes ;
- la figure 6 est une vue en section du composant micro-ondes de la figure 4, selon un plan orthogonal à l'axe de propagation passant par des vias des substrats latéraux du composant micro-ondes ;
- la figure 7 est un graphique représentant l'évolution, avec la fréquence, d'un coefficient de transmission du composant micro-ondes de la figure 4, à trois températures différentes ;
- la figure 8 est un graphique représentant l'évolution, avec la fréquence, d'un coefficient de transmission d'un composant micro-ondes de l'état de la technique, à trois températures différentes ; et
- la figure 9 est une vue en section d'un troisième mode de réalisation d'un composant micro-ondes selon l'invention, selon un plan de section défini par un axe transverse et un axe de propagation du composant micro-ondes.

### EXPOSÉ DÉTAILLÉ DE MODES DE RÉALISATION PARTICULIERS

Un premier mode de réalisation d'un composant micro-ondes 2 selon l'invention est schématiquement représenté sur les figures 1 à 3.

Le composant micro-ondes 2 est, par exemple, un filtre, un coupleur, une antenne, un oscillateur, une charge, un circulateur ou encore un isolateur.

Le composant micro-ondes 2 est du type « à guide d'onde creux intégré au substrat ».

Le composant micro-ondes 2 comporte un guide d'onde 4 et un dispositif de compensation 6.

Le guide d'onde 4 est configuré pour permettre la propagation d'une onde électromagnétique le long d'un axe de propagation X-X. En particulier, le guide d'onde 4 comporte une zone de propagation 5 destinée à confiner l'onde électromagnétique. Les limites spatiales de la zone de propagation 5 seront définies ultérieurement.

Le guide d'onde 4 présente, à une température donnée, une réponse en fréquence qui est représentative de la façon dont l'onde électromagnétique se propage dans le guide d'onde en fonction de sa fréquence.

Le dispositif de compensation 6 est adapté pour prévenir, notamment pour compenser, une dérive thermique de propriétés prédéterminées du guide d'onde 4. En particulier, le dispositif de compensation 6 est configuré pour compenser une dérive thermique d'une réponse en fréquence du guide d'onde 4, par exemple une dérive thermique d'un coefficient de transmission et/ou d'un coefficient de réflexion du guide d'onde 4.

Par exemple, dans le cas où le composant micro-ondes 2 met en oeuvre au moins un résonateur, le dispositif de compensation 6 est notamment configuré pour compenser une dérive thermique d'une fréquence centrale et d'une bande passante du guide d'onde 4.

Le guide d'onde 4 va maintenant être décrit.

Comme cela apparaît sur les figures 2 et 3, le guide d'onde 4 comprend quatre substrats 8. Chaque substrat 8 est, par exemple, une carte électronique. Les substrats 8 sont répartis en un substrat supérieur 8A, un substrat inférieur 8B, et deux substrats latéraux notés 8C et 8D respectivement.

Chaque substrat 8 s'étend dans un plan XY, défini par l'axe de propagation X-X et par un axe transverse Y-Y orthogonal à l'axe de propagation X-X.

Un axe vertical Z-Z, orthogonal à l'axe de propagation X-X et à l'axe transverse Y-Y, est également représenté sur les figures 2 et 3, ainsi que sur la figure 1.

Chaque substrat 8 comprend une couche conductrice supérieure 10, une couche conductrice inférieure 12 et une couche diélectrique 14.

La couche conductrice supérieure 10, la couche conductrice inférieure 12 et la couche diélectrique 14 s'étendent chacune dans le plan XY. La couche conductrice supérieure 10 et la couche conductrice inférieure 12 sont disposées à distance l'une de l'autre, de part et d'autre de la couche diélectrique 14, au contact de la couche diélectrique 14.

Chacune de la couche conductrice supérieure 10 et de la couche conductrice inférieure 12 est réalisée dans un matériau électriquement conducteur, par exemple du cuivre.

La couche diélectrique 14 est réalisée dans un matériau diélectrique, par exemple une résine époxyde, ou encore un composite céramique/polytétrafluoroéthylène.

Par exemple, un tel composite est le composite généralement connu sous l'appellation commerciale « RT/Duroid 6010LM », qui présente, entre -40°C (degré Celsius) et 80°C, un coefficient de dilatation thermique de valeur sensiblement constante égale à 24.10⁻⁶/K (par kelvin).

Comme cela apparaît sur les figures 2 et 3, le substrat supérieur 8A, les substrats latéraux 8C et 8D et le substrat inférieur 8B sont agencés selon un empilement.

Plus précisément, les substrats latéraux 8C, 8D sont rapportés sur le substrat inférieur 8B. En particulier, la couche conductrice inférieure 12 de chacun des substrats latéraux 8C, 8D est plaquée contre la couche conductrice supérieure 10 du substrat inférieur 8B, en contact électrique avec la couche conductrice supérieure 10 du substrat inférieur 8B. En outre, des tranches 15 respectives des substrats latéraux 8C, 8D sont agencées en regard l'une de l'autre, à distance l'une de l'autre suivant l'axe transverse Y-Y.

En outre, le substrat supérieur 8A est rapporté sur les substrats latéraux 8C, 8D. En particulier, la couche conductrice inférieure 12 du substrat supérieur 8A est plaquée contre la couche conductrice supérieure 10 de chacun des substrats latéraux 8C, 8D, en contact électrique avec la couche conductrice supérieure 10 de chacun des substrats latéraux 8C, 8D. Dans ce cas, le substrat supérieur 8A et le substrat inférieur 8B sont disposés à distance l'un de l'autre suivant l'axe vertical Z-Z, la couche conductrice inférieure 12 du substrat supérieur 8A étant en regard de la couche conductrice supérieure 10 du substrat inférieur 8B.

Chaque tranche 15 est recouverte d'une pellicule conductrice 25 réalisée dans un matériau électriquement conducteur, tel qu'un métal, par exemple le cuivre. Dans tout plan YZ, défini par l'axe transverse Y-Y et l'axe vertical Z-Z, la pellicule conductrice 25 est continue, suivant l'axe vertical Z-Z, de la couche conductrice supérieure 10 à la couche conductrice inférieure 12 du substrat latéral 8C, 8D correspondant, en étant en contact électrique avec la couche conductrice supérieure 10 et la couche conductrice inférieure 12.

La couche conductrice inférieure 12 du substrat supérieur 8A, la pellicule conductrice 25 de chaque substrat latéral 8C, 8D et la couche conductrice supérieure 10 du substrat inférieur 8B délimitent entre elles, transversalement, une cavité 20.

Selon l'étanchéité du composant micro-ondes 2, la cavité 20 est remplie d'air, voire d'un autre gaz, par exemple de l'azote, ou encore vide de gaz.

En variante, la cavité 20 est remplie d'un matériau diélectrique distinct d'un matériau dans lequel sont réalisés des blocs de compensation décrits ultérieurement.

Dans l'exemple des figures 1 à 3, la cavité 20 constitue la zone de propagation 5 du composant micro-ondes 2.

Comme cela apparaît sur la figure 1, chaque substrat latéral 8C, 8D est découpé de sorte qu'il comporte une alternance de saillies 16 et de creux 17. Chaque saillie 16 de l'un des substrats latéraux 8C, 8D s'étend en direction de l'autre des substrats latéraux 8C, 8D. En outre, chaque creux 17 sépare deux saillies 16 successives le long de l'axe de propagation X-X. Dans ce cas, une telle découpe confère à la tranche 15, dans le plan XY, une forme en créneaux.

De préférence, les tranches 15 des substrats latéraux 8C, 8D sont symétriques l'une de l'autre par rapport à un plan XZ, défini par l'axe de propagation X-X et l'axe vertical Z-Z. De préférence encore, les tranches 15 des substrats latéraux 8C, 8D comportent uniquement des parties planes, s'étendant parallèlement à l'un ou l'autre des plans XZ et YZ.

Une saillie 16 de l'un des substrats latéraux 8C, 8D en regard d'une saillie 16 de l'autre des substrats latéraux 8C, 8D définissent entre elles, suivant l'axe transverse Y-Y, une fenêtre de couplage 18.

Deux fenêtres de couplage 18 successives le long de l'axe de propagation X-X définissent entre elles un résonateur 19. Dans ce cas, chaque résonateur 19 est localisé au niveau de deux creux 17 respectifs des substrats latéraux 8C, 8D en regard l'un de l'autre, suivant l'axe transverse Y-Y.

La moitié de la distance, le long de l'axe transverse Y-Y, séparant les tranches 15 au niveau d'un résonateur 19 donné est appelée « demi-distance w₀ ».

La demi-distance w₀ est susceptible de varier avec la température.

En outre, la distance, le long de l'axe de propagation X-X, séparant deux saillies 16 de part et d'autre d'un résonateur 19 est notée L. La distance L est également appelée « longueur du résonateur ».

La longueur du résonateur L est susceptible de varier avec la température.

Le dispositif de compensation 6 va maintenant être décrit.

Le dispositif de compensation 6 comporte au moins un bloc de compensation 28.

Chaque bloc de compensation 28 est réalisé dans un matériau diélectrique.

Plus précisément, chaque bloc de compensation 28 est réalisé dans un matériau diélectrique présentant une permittivité diélectrique dont la dérivée par rapport à la température, dans une plage d'intérêt prédéterminée de température, a un signe opposé au signe d'au moins un coefficient de dilatation thermique des substrats 8 dans la plage d'intérêt.

En particulier, si les coefficients de dilatation thermique des substrats 8 sont tous de même signe, chaque bloc de compensation 28 est réalisé dans un matériau diélectrique présentant, dans la plage d'intérêt, une permittivité diélectrique dont la dérivée par rapport à la température a un signe opposé au signe des coefficients de dilatation thermique des substrats 8 dans la plage d'intérêt.

Les coefficients de dilatation thermique des substrats 8 conditionnant les variations des dimensions de la zone de propagation 5, ils seront également appelés « coefficients de dilatation thermique de la zone de propagation ».

De préférence, chaque bloc de compensation 28 est réalisé dans le même matériau diélectrique que le matériau dans lequel est réalisée la couche diélectrique 14 des substrats 8. Dans ce cas, chaque bloc de compensation 28 présente des coefficients de dilatation égaux à ceux des substrats 8.

Par exemple, le matériau composite cité précédemment présente une permittivité diélectrique dont la dérivée par rapport à la température vaut -425.10⁻⁶/K.

Chaque bloc de compensation 28 est agencé dans la cavité 20, c'est-à-dire dans la zone de propagation 5. En particulier, dans le cas où le composant micro-ondes 2 met en oeuvre au moins un résonateur, comme dans l'exemple des figures 1 à 3, chaque bloc de compensation 28 est agencé, dans la cavité 20, au niveau d'un résonateur 19 correspondant. Par exemple, comme cela est illustré sur la figure 1, pour chaque résonateur 19, deux blocs de compensation 28 sont agencés dans la cavité 20.

Par exemple, chaque bloc de compensation 28 est parallélépipédique.

Par exemple, comme illustré par la figure 3, chaque bloc de compensation 28 s'étend, suivant l'axe vertical Z-Z, de la couche conductrice supérieure 10 du substrat inférieur 8B à la couche conductrice inférieure 12 du substrat supérieur 8A.

Par exemple, comme illustré par la figure 1, chaque bloc de compensation 28 présente une longueur, suivant l'axe de propagation X-X, égale à la longueur de résonateur L du résonateur 19 correspondant. Dans ce cas, le bloc de compensation 28 s'étend, suivant l'axe de propagation X-X, entre les deux saillies 16 d'un même substrat latéral 8C, 8D délimitant longitudinalement le résonateur 19 correspondant.

Avantageusement, chaque bloc de compensation 28 est solidaire d'une tranche 15 correspondante, par exemple collé à la tranche 15. Dans ce cas, chaque bloc de compensation 28 comprend une surface libre 30 qui fait face à la cavité 20.

Pour chaque bloc de compensation 28, la distance suivant l'axe transverse Y-Y, notée w₁, entre la surface libre 30 d'un bloc de compensation 28 donné et le creux 17 de la tranche 15 correspondante, est choisie dépendante de propriétés du résonateur 19 correspondant.

La distance w₁, également appelée « largeur de bloc », est susceptible de varier avec la température.

Pour un résonateur 19 donné défini entre deux fenêtres de couplage 18 successives le long de l'axe de propagation X-X, le dimensionnement de chacun des deux blocs de compensation 28 correspondants, et en particulier le choix de la largeur de bloc w₁, va maintenant être décrit.

La largeur de bloc w₁ et la demi-distance w₀ sont telles que leur somme, notée W et appelée « demi-largeur de résonateur », à une température de référence, est fixe.

Au cours d'une étape de modélisation, un modèle équivalent de ligne de transmission pour le résonateur 19 est élaboré.

Par exemple, pour un mode propre transverse électrique prédéterminé du résonateur 19, défini par un couple d'entiers (m, n), souhaité dans le composant micro-ondes 2, le modèle équivalent fait intervenir une pluralité de grandeurs décrites ci-après.

Dans ce qui va suivre, l'exposant « T » se rapportera à la valeur d'une grandeur lorsque le composant micro-ondes 2 présente une température de référence T, tandis que l'exposant « T+ΔT » se rapportera à la valeur d'une grandeur lorsque le composant micro-ondes 2 présente une température T+ΔT distincte de la température de référence, ΔT étant un écart de température non nul.

Dans la zone de propagation 5, et en particulier dans le résonateur 19, à la température de référence T, pour les blocs de compensation 28, et pour un mode tel que m est supérieur ou égal à 1, les grandeurs suivantes sont définies :
- une deuxième constante de propagation β₁, selon la formule : ${β}_{1}^{T} = \sqrt{{\left(2{πf}^{T}\sqrt{{μ}_{0} {ε}_{0} {ε}_{r ,1}^{T}}\right)}^{2} - {\left(\frac{nπ}{{L}^{T}}\right)}^{2}}$
- une deuxième impédance de guide Z₁, selon la formule : ${Z}_{1}^{T} = \sqrt{\frac{{μ}_{0}}{{ε}_{0} {ε}_{r ,1}^{T} - {\left(\frac{n}{2 {L}^{T} {f}^{T} \sqrt{{μ}_{0}}}\right)}^{2}}}$
- une deuxième impédance équivalente Zₑ₁ ramenée à un plan de symétrie du résonateur 19, appelée par la suite « deuxième impédance équivalente Zₑ₁ », selon la formule : ${Z}_{e1}^{T} = {jZ}_{1}^{T} tan \left({β}_{1}^{T}{w}_{1}^{T}\right)$
   où µ₀ est la perméabilité magnétique du vide ;
   ε₀ est la permittivité diélectrique du vide ;
   ε_{r,1} est la permittivité relative du matériau diélectrique dans lequel sont réalisés les blocs de compensation 28 ;
   j est le nombre tel que j² = -1 ;
   f est une fréquence propre du résonateur ; et
   tan est la fonction « tangente ».

La fréquence propre f du résonateur est également notée fₘₙ, les entiers (m, n) étant les entiers caractérisant le mode propre considéré du résonateur.

En outre, dans la zone de propagation 5, et en particulier dans le résonateur 19, à la température de référence T, pour le milieu dans la cavité 20 qui est distinct des blocs de compensation 28, les grandeurs suivantes sont définies :
- une première constante de propagation β₀, selon la formule : ${β}_{0}^{T} = \sqrt{{\left(2{πf}^{T}\sqrt{{μ}_{0} {ε}_{0} {ε}_{r ,0}}\right)}^{2} - {\left(\frac{nπ}{{L}^{T}}\right)}^{2}}$
- une première impédance de guide Z₀, selon la formule : ${Z}_{0}^{T} = \sqrt{\frac{{μ}_{0}}{{ε}_{0} {ε}_{r , 0} - {\left(\frac{n}{2 {L}^{T} {f}^{T} \sqrt{{μ}_{0}}}\right)}^{2}}}$
- une première impédance équivalente Zₑ₀ ramenée au plan de symétrie du résonateur 19, appelée par la suite « première impédance équivalente Zₑ₀ », selon la formule : ${Z}_{e 0}^{T} = {Z}_{0}^{T} \frac{{Z}_{e 1}^{T} + {jZ}_{0}^{T} tan \left({β}_{0}^{T}{w}_{0}^{T}\right)}{{Z}_{0}^{T} + {jZ}_{e 1}^{T} tan \left({β}_{0}^{T}{w}_{0}^{T}\right)}$ où ε_{r,0} est la permittivité relative du milieu dans la cavité 20 qui est distinct des blocs de compensation 28, et qui, dans l'exemple, est supposée indépendante de la température (cas où la cavité est remplie de gaz, ou encore vide).

Lors du passage de la température du composant micro-ondes 2 de la température de référence T à une température T+ΔT distincte, le guide d'onde 4 et les blocs de compensation 28 se dilatent ou se contractent, selon le signe des coefficients de dilatation thermique des substrats 8 et du coefficient de dilatation thermique du matériau dans lequel sont réalisés les blocs de compensation 28.

En particulier, en supposant un comportement linéaire des substrats 8 et des blocs de compensation 28, la demi-distance w₀, la longueur du résonateur L et la largeur de bloc w₁ évoluent respectivement, avec la température, selon les relations suivantes : ${ \begin{matrix}{w}_{0}^{T + ΔT} = \left(1+{δ}_{y}ΔT\right) {w}_{0}^{T} \\ {L}^{T + ΔT} = \left(1+{δ}_{x}ΔT\right) {L}^{T} \\ {w}_{1}^{T + ΔT} = \left(1+{δ}_{y}ΔT\right) {w}_{1}^{T}\end{matrix}$
où δ_{y} est le coefficient de dilatation thermique du substrat 8 suivant l'axe transverse Y-Y ; et
δₓ est le coefficient de dilatation thermique du substrat 8 suivant l'axe de propagation X-X.

En outre, la permittivité relative ε_{r,1} des blocs de compensation 28 varie, avec la température, selon la relation linéarisée suivante : ${ε}_{r , 1}^{T + ΔT} = \left(1+{δ}_{ε}ΔT\right) {ε}_{r , 1}^{T}$ où δ_{ε} est la dérivée par rapport à la température de la permittivité relative ε_{r,1} du matériau dans lequel sont réalisés les blocs de compensation 28, c'est-à-dire, dans l'exemple, le matériau de la couche diélectrique 14 des substrats 8.

Il en résulte que, pour les blocs de compensation 28, la deuxième constante de propagation β₁, la deuxième impédance de guide Z₁ et la deuxième impédance équivalente Zₑ₁ s'expriment selon : ${ \begin{matrix}{β}_{1}^{T + ΔT} = \sqrt{{\left(2{πf}^{T + ΔT}\sqrt{{μ}_{0} {ε}_{0} \left(1+{δ}_{ε}ΔT\right) {ε}_{r , 1}}\right)}^{2} - {\left(\frac{nπ}{\left(1+{δ}_{x}ΔT\right) L}\right)}^{2}} \\ {Z}_{1}^{T + ΔT} = \sqrt{\frac{{μ}_{0}}{{ε}_{0} \left(1+{δ}_{ε}ΔT\right) {ε}_{r , 1} - {\left(\frac{n}{2 \left(1+{δ}_{x}ΔT\right) {Lf}^{T + ΔT} \sqrt{{μ}_{0}}}\right)}^{2}}} \\ {Z}_{e 1}^{T + ΔT} = {jZ}_{1}^{T + ΔT} tan \left({β}_{1}^{T + ΔT}\left(1+{δ}_{y}ΔT\right){w}_{1}^{T}\right)\end{matrix}$

En outre, pour le milieu dans la cavité 20 qui est distinct des blocs de compensation 28, la première constante de propagation β₀, la première impédance de guide Z₀ et la première impédance équivalente Zₑ₀ s'expriment selon : ${ \begin{matrix}{β}_{0}^{T + ΔT} = \sqrt{{\left(2{πf}^{T + ΔT}\sqrt{{μ}_{0} {ε}_{0} {ε}_{r , 0}}\right)}^{2} - {\left(\frac{nπ}{\left(1+{δ}_{x}ΔT\right) L}\right)}^{2}} \\ {Z}_{0}^{T + ΔT} = \sqrt{\frac{{μ}_{0}}{{ε}_{0} {ε}_{r , 0} - {\left(\frac{n}{2 \left(1+{δ}_{x}ΔT\right) {Lf}^{T + ΔT} \sqrt{{μ}_{0}}}\right)}^{2}}} \\ {Z}_{e 0}^{T + ΔT} = {Z}_{0}^{T + ΔT} \frac{{Z}_{e 1}^{T + ΔT} + {jZ}_{0}^{T + ΔT} tan \left({β}_{0}^{T + ΔT}\left(1+{δ}_{y}ΔT\right){w}_{0}^{T}\right)}{{Z}_{0}^{T + ΔT} + {jZ}_{e 1}^{T + ΔT} tan \left({β}_{0}^{T + ΔT}\left(1+{δ}_{y}ΔT\right){w}_{0}^{T}\right)}\end{matrix}$

Puis, la condition selon laquelle la fréquence propre du résonateur 19 est la même à T et à T+ΔT est imposée. Par exemple, la fréquence propre du résonateur 19 est fixée à 21 GHz.

Puis, pour le mode transverse électrique prédéterminé, c'est-à-dire pour le couple d'entiers (m, n) considéré, et pour chacune parmi une pluralité de valeurs de demi-largeur w₀ à tester, l'une des deux équations suivantes est utilisée, selon la parité de l'entier m, afin de déterminer la valeur de la fréquence propre fₘₙ^{T+ΔT} du résonateur 19 :
- si m est pair : $Im \left({Z}_{e 0}^{T + ΔT}\right) = 0$ ; et
- si m est impair : $Im \left({Z}_{e 0}^{T + ΔT}\right) = ∞$

Im étant l'opérateur « partie imaginaire ».

Dans le cas où m est impair, la résolution de l'équation associée correspond à la résolution de l'équation suivante : « l'inverse de la partie imaginaire de la première impédance équivalente Zₑ₀ est nul ».

Puis, est choisie la valeur de la demi-distance w₀ qui conduit à une fréquence propre f₁₁^{T+ΔT} du mode fondamental (pour lequel m=1 et n=1) du résonateur 19 égale à la fréquence propre f₁₁^{T} imposée. Plus précisément, la fréquence propre f₁₁^{T+ΔT} correspond à la première solution obtenue en résolvant l'équation $Im \left({Z}_{e 0}^{T + ΔT}\right) = ∞$, et en prenant n=1.

Dans certains cas particuliers, des modes propres pour lesquels la valeur d'au moins un parmi les entiers m et n est supérieure à 1 sont utilisés.

La somme de la largeur de bloc w₁ et la demi-distance w₀ étant fixe, à la température de référence, le choix de la valeur de la demi-distance w₀ détermine la valeur de la largeur de bloc w₁.

De façon plus générale, pour différentes géométries de la cavité résonante, chacune donnée par une valeur du couple de distances (L, W), il est possible de déterminer une valeur de demi-distance w₀ conduisant à une fréquence propre f^{T} imposée.

En prenant en compte la dérive thermique pour les géométries permettant d'obtenir la fréquence propre f^{T}, il est possible de déterminer la fréquence propre f^{T+ΔT}, On s'aperçoit alors qu'il existe des solutions de points (L, W, w₀) permettant d'avoir f^{T}= f^{T+ΔT}, c'est-à-dire de réaliser la compensation thermique de la fréquence propre de la cavité. Les dimensions permettant la compensation thermique peuvent être utilisées par la suite dans la conception de composants micro-ondes thermiquement compensés.

En d'autres termes encore, la différence, à la température de référence T, entre la demi-largeur de résonateur W du résonateur 19 et la largeur de bloc w₁ de l'un des deux blocs de compensation 28, pour un mode propre transverse électrique déterminé pour un couple d'entiers (m, n), est égale à la valeur pour laquelle la fréquence centrale de la réponse en fréquence du résonateur 19 (c'est-à-dire sa fréquence propre) à une température T+ΔT quelconque distincte de la température de référence T est égale à la fréquence centrale à la température de référence T.

Un tel calcul est réalisé pour les blocs de compensation 28 de chaque résonateur 19.

Puis, des blocs de compensation 28 aux dimensions adéquates sont réalisés.

Dans le cas particulier où la zone de propagation 5 est délimitée transversalement par des chemins 26 de vias 24, la demi-distance w₀ est mesurée à partir du centre des vias 24.

En outre, dans ce cas, la valeur effective de la demi-distance w₀ est prise égale à la valeur calculée de la demi-distance w₀, à laquelle est retranché un facteur correctif qui est fonction du diamètre des vias 24 et de la distance entre deux vias 24 successifs le long du chemin 26. Un tel facteur est, par exemple, égal à d²/0.95D, d étant le diamètre des vias 24, et D la distance séparant les centres de deux vias successifs le long du chemin 26.

Puis, au cours de l'assemblage du composant micro-ondes 2, pour chaque résonateur 19, les blocs de compensation 28 correspondants qui ont été réalisés sont agencés entre les substrats latéraux 8C, 8D, et fixés aux parois 15 correspondantes.

Un deuxième mode de réalisation d'un composant micro-ondes 102 selon l'invention va maintenant être décrit, en référence aux figures 4 à 6.

Le composant micro-ondes 2 est du type « à guide d'onde creux intégré au substrat ».

Le composant micro-ondes 102 des figures 4 à 6 diffère du composant micro-ondes 2 des figures 1 à 3 en ce que la pellicule conductrice 25 n'est pas continue le long des bords 15 des substrats latéraux 8C, 8D, suivant l'axe de propagation X-X.

Dans ce cas, les tranches 15 des substrats latéraux 8C, 8D comportent chacune au moins une surface diélectrique 22. En outre, chaque tranche 15 comporte au moins une surface conductrice 23.

Chaque surface conductrice 23 est une partie de la tranche 15 qui est recouverte par la pellicule conductrice 25. Chaque surface conductrice 23 s'étend, suivant l'axe vertical Z-Z, entre la couche conductrice supérieure 10 et la couche conductrice inférieure 12 du substrat latéral 8C, 8D correspondant, en contact électrique avec la couche conductrice supérieure 10 et la couche conductrice inférieure 12.

De préférence, les parties de la tranche 15 qui forment des surfaces conductrices 23 correspondent à des saillies 16, comme illustré par la figure 4.

Chaque surface diélectrique 22 est une partie de la tranche 16 qui n'est pas électriquement conductrice, et notamment pas recouverte par la pellicule conductrice 25. Par exemple, chaque surface diélectrique 22 est une partie de la tranche 16 au niveau de laquelle la couche diélectrique 14 du substrat latéral 8C, 8D délimite directement la cavité 20. Chaque surface diélectrique 22 s'étend, suivant l'axe vertical Z-Z, entre la couche conductrice supérieure 10 et la couche conductrice inférieure 12 du substrat latéral 8C, 8D correspondant.

De préférence, les parties de la tranche 15 qui forment des surfaces diélectriques 22 correspondent à des creux 17, comme illustré par la figure 4.

Chaque surface diélectrique 22 est associée à une pluralité de trous métallisés 24, plus communément appelés « vias », réalisés dans le substrat latéral 8C, 8D correspondant.

Chaque via 24 s'étend le long de l'axe vertical Z-Z, en traversant la couche conductrice supérieure 10, la couche diélectrique 14 et la couche conductrice inférieure 12 du substrat latéral 8C, 8D. Chaque via 24 est réalisé dans un matériau électriquement conducteur et connecte électriquement la couche conductrice supérieure 10 et la couche conductrice inférieure 12 du substrat latéral 8C, 8D entre elles.

Pour chaque surface diélectrique 22, les vias 24 correspondants sont transversalement plus éloignés, suivant l'axe transverse Y-Y, de la cavité 20 que ladite surface diélectrique 22.

Les vias 24 sont agencés suivant un chemin 26, deux vias 24 successifs le long du chemin 26 étant séparés par une portion du substrat latéral 8C, 8D, comme illustré par la figure 4.

Chaque chemin 26 forme une paroi électriquement conductrice.

La distance entre deux vias 24 successifs est inférieure à la plus petite des longueurs d'onde des ondes électromagnétiques destinées à se propager dans le composant micro-ondes 2, de préférence inférieure ou égale à un cinquième de la plus petite des longueurs d'onde des ondes électromagnétiques destinées à se propager dans le composant micro-ondes 2, par exemple inférieure ou égale à un dixième de la plus petite des longueurs d'onde des ondes électromagnétiques destinées à se propager dans le composant micro-ondes 2.

La distance, suivant l'axe transverse Y-Y, entre la surface diélectrique 22 et le chemin 26 correspondant est une largeur de bloc w₁, comme cela ressortira de la description qui va suivre.

De préférence, une majorité de vias 24, dits vias intermédiaires 24l, est agencée de façon à définir un segment rectiligne 27 au sein du chemin 26. Le segment rectiligne 27 est, de préférence, parallèle à la surface diélectrique 22 correspondante, comme cela apparaît sur la figure 4. Dans ce cas, la largeur de bloc w₁, prise comme étant la distance entre la surface diélectrique 22 et le segment rectiligne 27, est constante le long de l'axe de propagation X-X.

De préférence, le segment rectiligne 27 présente une longueur, suivant l'axe de propagation X-X, égale à la longueur de résonateur L.

En outre, dans ce cas, les vias 24 qui ne sont pas des vias intermédiaires sont dits « vias latéraux 24L ».

Pour chacun des vias intermédiaires 24l définissant une extrémité respective du segment rectiligne 27, au moins un via latéral 24L est agencé entre ledit via intermédiaire 24 d'extrémité et une partie la plus proche de la surface conductrice 23 la plus proche, si elle existe.

Les vias 24 délimitent, avec la couche conductrice inférieure 12 du substrat supérieur 8A et la couche conductrice supérieure 10 du substrat inférieur 8B, la zone de propagation. Plus précisément, et comme cela apparaît sur les figures 5 et 6, dans tout plan YZ, la zone de propagation 5 est transversalement délimitée, le long de l'axe vertical Z-Z, par la couche conductrice inférieure 12 du substrat supérieur 8A, d'une part, et la couche conductrice supérieure 10 du substrat inférieur 8B, d'autre part ; en outre, la zone de propagation est transversalement délimitée, suivant l'axe transverse Y-Y, par chacun des substrats latéraux 8C, 8D, et plus précisément :
- si le plan YZ passe par une surface diélectrique 22 du substrat latéral 8C, 8D, par le chemin 26 de vias 24 correspondant ;
- si le plan YZ passe par une surface conductrice 23 du substrat latéral 8C, 8D, par la pellicule conductrice 25 correspondante.

Dans ce cas, chaque bloc de compensation 28 est associé à une surface diélectrique 22 respective, et est défini comme la partie de la couche diélectrique 14 d'un substrat latéral 8C, 8D qui est délimitée :
- suivant l'axe transverse Y-Y, par la surface diélectrique 22 correspondante, d'une part, et par le segment rectiligne 27 défini par les vias 24 associés à ladite surface diélectrique 22, d'autre part ;
- suivant l'axe de propagation X-X, de part et d'autre par les vias latéraux 24L associés à ladite surface diélectrique 22 ; et
- suivant l'axe vertical Z-Z, par la couche conductrice supérieure 10 dudit substrat latéral, d'une part, et par la couche conductrice inférieure 12 dudit substrat latéral, d'autre part.

Pour chaque résonateur 19, la largeur de bloc w₁ entre la surface diélectrique 22 et le segment rectiligne 27 et, par conséquent, la position des vias 24 relativement à la surface diélectrique 22 correspondante, est déterminée de la même façon que pour le composant micro-ondes 2 des figures 1 à 3.

La variation du coefficient de transmission du composant micro-ondes 102, en fonction de la fréquence d'une onde électromagnétique appliquée à une entrée du composant micro-ondes 102, pour trois températures distinctes, est illustrée par la figure 7. Dans le cas du présent exemple, le composant micro-ondes 102 est un filtre micro-ondes passe-bande.

La variation du coefficient de transmission du filtre, lorsque le composant micro-ondes 102 présente une température de 23°C, prise comme étant la température de référence T, est illustrée par la courbe 40 (trait plein). Pour le coefficient de transmission, à la température de référence, la fréquence centrale vaut 21,018 GHz et la bande passante à -3 dB (décibel) vaut 284 MHz. Il est supposé, dans cet exemple, que de telles caractéristiques correspondent à des spécifications requises pour le composant micro-ondes 102.

La variation du coefficient de transmission du filtre, lorsque le composant micro-ondes 102 présente une température de -40°C est illustrée par la courbe 42 (courbe en pointillés). Pour le coefficient de transmission, à -40°C, la fréquence centrale vaut 21,016 GHz et la bande passante à -3 dB vaut 280 MHz.

La variation du coefficient de transmission du filtre, lorsque le composant micro-ondes 102 présente une température de 80°C est illustrée par la courbe 44 (trait discontinu). Pour le coefficient de transmission, à 80°C, la fréquence centrale vaut 21,014 GHz et la bande passante à -3 dB vaut 286 MHz.

Dans les trois cas, la valeur du coefficient de transmission est de l'ordre de -1,1 dB. En outre, dans les trois cas, la valeur du coefficient de réflexion, dans la bande passante, est, au plus, de l'ordre de -20 dB.

La variation de la fréquence centrale, lorsque la température du composant micro-ondes 102 varie de -40°C à 80°C, vaut donc environ 4 MHz.

La variation du coefficient de transmission d'un composant micro-ondes de l'état de la technique, dit « composant non compensé », en fonction de la fréquence d'une onde électromagnétique appliquée à une entrée dudit composant non compensé, pour trois températures distinctes, est illustrée par la figure 8. Le composant non compensé est dépourvu de dispositif de compensation, et est conçu de façon à présenter, à la température de référence, une réponse en fréquence sensiblement identique à la réponse en fréquence du composant micro-ondes 102, en particulier un coefficient de transmission sensiblement égal.

La variation du coefficient de transmission du composant non compensé, lorsque ledit composant présente une température de 23°C est illustrée par la courbe 50 (trait plein). Pour le coefficient de transmission, à la température de référence, la fréquence centrale vaut 21,009 GHz et la bande passante à -3 dB vaut 288 MHz.

La variation du coefficient de transmission du filtre, lorsque le composant non compensé présente une température de -40°C est illustrée par la courbe 52 (courbe en pointillés). Pour le coefficient de transmission, à -40°C, la fréquence centrale vaut 21,039 GHz et la bande passante à -3 dB vaut 291 MHz.

La variation du coefficient de transmission du filtre, lorsque le composant non compensé présente une température de 80°C est illustrée par la courbe 54 (trait discontinu). Pour le coefficient de transmission, à 80°C, la fréquence centrale vaut 21,982 GHz et la bande passante à -3 dB vaut 288 MHz.

Dans les trois cas, la valeur du coefficient de transmission est de l'ordre de -0,7 dB. En outre, dans les trois cas, la valeur du coefficient de réflexion, dans la bande passante, est, au plus, de l'ordre de -13 dB.

La variation de la fréquence centrale, lorsque la température du composant non compensé varie de -40°C à 80°C, pour le composant non compensé, vaut donc environ 57 MHz.

Le dispositif de compensation 6 intégré aux composants micro-ondes selon l'invention réduit de façon significative les fluctuations de la réponse fréquentielle desdits composants micro-ondes avec la température.

Un troisième mode de réalisation d'un composant micro-ondes 202 selon l'invention va maintenant être décrit, en référence à la figure 9.

Le composant micro-ondes 202 de la figure 8 diffère du composant micro-ondes 2 des figures 1 à 3 en ce qu'il comporte un seul substrat 8.

Le composant micro-ondes 202 est du type « à guide d'onde intégré au substrat ».

Dans ce cas, le composant micro-ondes 202 comporte deux chemins 26 de vias 24 s'étendant chacun suivant l'axe de propagation X-X, et étant à l'écart l'un de l'autre suivant l'axe transverse Y-Y.

La zone de propagation 5 est délimitée transversalement :
- par les deux chemins 26 de vias 24 suivant l'axe transverse Y-Y ; et
- par la couche conductrice supérieure 10 et la couche conductrice inférieure 12 du substrat 8 suivant l'axe vertical Z-Z.

En outre, des cellules 32 sont ménagées au sein de la zone de propagation 5, dans la couche diélectrique 14 du substrat 8.

Un bloc de compensation 28 est agencé dans chaque cellule 32. De préférence, chaque bloc de compensation 28 occupe tout le volume de la cellule 32.

Chaque bloc de compensation 28 est réalisé dans un matériau diélectrique distinct du matériau diélectrique de la couche diélectrique 14 et présentant une permittivité diélectrique dont la dérivée par rapport à la température, dans une plage d'intérêt prédéterminée de température, a un signe opposé au signe d'au moins un coefficient de dilatation thermique du matériau diélectrique de la couche diélectrique 14 du substrat 8, dans la plage d'intérêt.

Les dimensions de chaque bloc de compensation 28 sont déterminées comme décrit précédemment, à la différence près que la permittivité relative du matériau diélectrique de la couche diélectrique, est supposée dépendre de la température, et varier selon la relation : ${ε}_{r , 0}^{T + ΔT} = \left(1+{δ}_{ε 0}ΔT\right) {ε}_{r , 0}^{T}$ où δ_{ε0} est la dérivée par rapport à la température de la permittivité relative ε_{r,0} du matériau diélectrique de la couche diélectrique 14.

En variante, le composant micro-ondes est du type « ligne coaxiale intégrée au substrat », ou encore du type « ligne suspendue intégrée au substrat ».

Si le composant micro-ondes du type « ligne coaxiale intégrée au substrat » ou du type « ligne suspendue intégrée au substrat » est creux, les blocs de compensation correspondants sont agencés d'une façon similaire aux blocs de compensation 28 du composant micro-ondes 2 des figures 1 à 3, ou du composant micro-ondes 102 des figures 4 à 6.

Si le composant micro-ondes du type « ligne coaxiale intégrée au substrat » ou du type « ligne suspendue intégrée au substrat » est plein, les blocs de compensation 28 correspondants sont agencés d'une façon similaire aux blocs de compensation 28 du composant micro-ondes 202 de la figure 9.

## Revendications

1. Composant micro-ondes (2 ; 102 ; 202) du type ligne de transmission intégrée au substrat, comprenant une zone de propagation (5) s'étendant le long d'un axe de propagation (X-X) et étant délimitée transversalement, par rapport à l'axe de propagation (X-X), par au moins une paroi électriquement conductrice (25 ; 23, 26),
la zone de propagation (5) étant configurée pour présenter, à une température de référence prédéterminée, une réponse en fréquence prédéterminée correspondante,
la zone de propagation (5) comprenant une pluralité de résonateurs (19), chaque résonateur (19) présentant, à la température de référence, une longueur de résonateur (L) entre deux saillies (16) de la paroi (25, 23, 26) et une demi-largeur de résonateur (W) prédéterminées,
au moins un bloc de compensation (28) agencé dans la zone de propagation,
l'au moins un bloc de compensation (28) étant réalisé dans un matériau diélectrique présentant une permittivité diélectrique dont la dérivée par rapport à la température, dans une plage d'intérêt prédéterminée de température autour de la température de référence, a un signe opposé au signe d'au moins un coefficient de dilatation thermique de la zone de propagation (5),
les dimensions de l'au moins un bloc de compensation (28), en particulier une largeur de bloc (w₁), à la température de référence, étant choisies de sorte que l'au moins un bloc de compensation (28) est apte à compenser une variation de la réponse en fréquence avec la température, dans la plage de température d'intérêt,
**caractérisé en ce que**
la zone de propagation(5) comporte, également, un matériau diélectrique distinct du matériau dans lequel est réalisé l'au moins un bloc de compensation (28), ou un gaz ou du vide, avec une demi-largeur appelée demi-distance (w₀), la somme de la largeur de bloc (w₁) et de la demi-distance (w₀) étant égale à la demi-largeur de résonateur (W),
au moins un bloc de compensation (28) étant agencé dans chaque résonateur (19), les dimensions de chaque bloc de compensation (28), en particulier la largeur de bloc (w₁), étant fonction de la longueur de résonateur (L) et de la demi-largeur de résonateur (W) du résonateur (19).

2. Composant micro-ondes (2 ; 102 ; 202) selon la revendication 1, dans lequel les dimensions de chaque bloc de compensation (28) sont fonction d'une fréquence centrale de la réponse en fréquence à la température de référence, de l'au moins un coefficient de dilatation thermique de la zone de propagation (5), d'au moins un coefficient de dilatation thermique du bloc de compensation (28), de la permittivité diélectrique du matériau diélectrique dans lequel est réalisé le bloc de compensation (28) et de la dérivée, par rapport à la température, de la permittivité diélectrique du matériau diélectrique dans lequel est réalisé le bloc de compensation (28).

3. Composant micro-ondes (2 ; 102 ; 202) selon la revendication 1 ou 2, dans lequel chaque résonateur (19) est délimité, suivant un axe transverse (Y-Y) orthogonal à l'axe de propagation (X-X), par deux parois électriquement conductrices (25 ; 23, 26), deux blocs de compensation (28) étant agencés dans chaque résonateur (19), chaque bloc de compensation (28) étant fixé à une paroi électriquement conductrice (25 ; 23, 26) respective parmi les deux parois électriquement conductrices (25 ; 23, 26).

4. Composant micro-ondes (2 ; 102 ; 202) selon la revendication 3, dans lequel chaque résonateur (19) est symétrique par rapport à un plan de symétrie orthogonal à l'axe transverse (Y-Y), et les deux blocs de compensation (28) sont symétriques par rapport au plan de symétrie,
la différence, à la température de référence, entre la demi-largeur de résonateur (W) du résonateur (19) et la largeur de bloc (w₁), suivant l'axe transverse (Y-Y), de l'un des deux blocs de compensation (28), pour un mode propre transverse électrique déterminé pour un couple d'entiers (m, n), étant égale à la valeur pour laquelle une fréquence centrale de la réponse en fréquence, obtenue comme étant :
- la p-ième solution de l'équation $Im \left({Z}_{e 0}^{T + ΔT}\right) = 0$ si m est pair, m étant de la forme m = 2p, p étant un entier naturel supérieur ou égal à 1; ou
- la p-ième solution de l'équation $Im \left({Z}_{e 0}^{T + ΔT}\right) = ∞$ si m est impair, m étant de la forme m = 2p-1, p étant un entier naturel supérieur ou égal à 1,
à une température quelconque distincte de la température de référence est égale à la fréquence centrale à la température de référence, avec : ${Z}_{e 0}^{T + ΔT} = {Z}_{0}^{T + ΔT} \frac{{Z}_{e 1}^{T + ΔT} + {jZ}_{0}^{T + ΔT} tan \left({β}_{0}^{T + ΔT}\left(1+{δ}_{y}ΔT\right){w}_{0}^{T}\right)}{{Z}_{0}^{T + ΔT} + {jZ}_{e 1}^{T + ΔT} tan \left({β}_{0}^{T + ΔT}\left(1+{δ}_{y}ΔT\right){w}_{0}^{T}\right)}$ où : ${Z}_{0}^{T + ΔT} = \sqrt{\frac{{μ}_{0}}{{ε}_{0} \left(1+{δ}_{ε 0}ΔT\right) {ε}_{r , 0}^{T} - {\left(\frac{n}{2 \left(1+{δ}_{x}ΔT\right) {Lf}^{T + ΔT} \sqrt{{μ}_{0}}}\right)}^{2}}}$ ${Z}_{e 1}^{T + ΔT} = {jZ}_{1}^{T + ΔT} tan \left({β}_{1}^{T + ΔT}\left(1+{δ}_{y}ΔT\right){w}_{1}^{T}\right)$ ${β}_{0}^{T + ΔT} = \sqrt{{\left(2{πf}^{T + ΔT}\sqrt{{μ}_{0} {ε}_{0} \left(1+{δ}_{ε 0}ΔT\right) {ε}_{r , 0}^{T}}\right)}^{2} - {\left(\frac{nπ}{\left(1+{δ}_{x}ΔT\right) L}\right)}^{2}}$ ${Z}_{1}^{T + ΔT} = \sqrt{\frac{{μ}_{0}}{{ε}_{0} \left(1+{δ}_{ε 1}ΔT\right) {ε}_{r , 1}^{T} - {\left(\frac{n}{2 \left(1+{δ}_{x}ΔT\right) {Lf}^{T + ΔT} \sqrt{{μ}_{0}}}\right)}^{2}}}$ ${β}_{1}^{T + ΔT} = \sqrt{{\left(2{πf}^{T + ΔT}\sqrt{{μ}_{0} {ε}_{0} \left(1+{δ}_{ε 1}ΔT\right) {ε}_{r , 1}^{T}}\right)}^{2} - {\left(\frac{nπ}{\left(1+{δ}_{x}ΔT\right) L}\right)}^{2}}$
et où f est la fréquence centrale ;
w₀ est ladite différence entre la demi-largeur de résonateur (W) du résonateur (19) et la largeur de bloc (w₁) suivant l'axe transverse (Y-Y), dite « demi-distance » ;
w₁ est la largeur de bloc ;
ΔT est la différence entre la température distincte de la température de référence et la température de référence ;
Im est l'opérateur « partie imaginaire » ;
µ₀ est la perméabilité magnétique du vide ;
ε₀ est la permittivité diélectrique du vide ;
ε_{r,0} est la permittivité relative d'un matériau diélectrique, dans la zone de propagation (5), qui est distinct du matériau diélectrique des deux blocs de compensation (28) ;
ε_{r,1} est la permittivité relative du matériau diélectrique dans lequel sont réalisés les deux blocs de compensation (28) ;
δ_{ε0} est la dérivée par rapport à la température de la permittivité relative ε_{r,0};.
δ_{ε1} est la dérivée par rapport à la température de la permittivité relative ε_{r,1};
j est le nombre tel que j² = -1 ;
f est la fréquence centrale du résonateur (19) ;
tan est la fonction « tangente » ;
δₓ est le coefficient de dilatation thermique de la zone de propagation (5) suivant l'axe de propagation (X-X) ;
δ_{γ} est le coefficient de dilatation thermique de la zone de propagation (5) suivant l'axe transverse (Y-Y) ;
L est la longueur de résonateur du résonateur (19) ;
l'exposant « T » se rapporte à une valeur d'une grandeur lorsque le composant micro-ondes (2 ; 102 ; 202) présente la température de référence ; et
l'exposant « T+ΔT » se rapporte à la valeur d'une grandeur lorsque le composant micro-ondes (2 ; 102 ; 202) présente la température distincte de la température de référence.

5. Composant micro-ondes (2 ; 102 ; 202) selon la revendication 4, dans lequel l'entier m est égal à 1, la demi-distance (w₀), à la température de référence, étant égale à la valeur pour laquelle la fréquence centrale de la réponse en fréquence à la température distincte de la température de référence, obtenue comme étant la première solution de l'équation $Im \left({Z}_{e 0}^{T + ΔT}\right) = ∞$, est égale à la fréquence centrale à la température de référence, l'entier n étant, de préférence, égal à 1.

6. Composant micro-ondes (102) selon l'une quelconque des revendications 1 à 5, dans lequel la zone de propagation (5) comporte une cavité (20) délimitée, suivant un axe transverse (Y-Y) orthogonal à l'axe de propagation (X-X), par une surface diélectrique (22) d'au moins un substrat (8C, 8D), l'au moins un substrat (8C, 8D) comprenant au moins un chemin (26) de vias (24), chaque via (24) s'étendant suivant un axe (Z-Z) non parallèle à l'axe transverse (Y-Y), l'au moins un chemin (26) de vias (24) formant au moins partiellement l'au moins une paroi électriquement conductrice, au moins un bloc de compensation (28) étant délimité, suivant l'axe transverse (Y-Y), entre le chemin (26) de vias (24) et la surface diélectrique (22).

7. Composant micro-ondes (202) selon l'une quelconque des revendications 1 à 5, comportant un substrat (8) comportant une couche conductrice supérieure (10) et une couche conductrice inférieure (12) séparées par une couche diélectrique (14),
chacune parmi la couche conductrice supérieure (10), la couche conductrice inférieure (12) et la couche diélectrique (14) s'étendant dans un plan défini par l'axe de propagation (X-X) et un axe transverse (Y-Y) orthogonal à l'axe de propagation (X-X),
le substrat (8) comprenant deux chemins (26) de vias (24) à distance l'une de l'autre suivant l'axe transverse (Y-Y), chaque via (24) s'étendant entre la couche conductrice supérieure (10) et la couche conductrice inférieure (12) du substrat (8),
chaque chemin (26) de vias (24) formant au moins partiellement l'au moins une paroi électriquement conductrice,
au moins un bloc de compensation (28) étant agencé dans une cellule (32) correspondante ménagée au sein de la zone de propagation (5), dans la couche diélectrique (14).

8. Procédé de fabrication d'un composant micro-ondes (2 ; 102 ; 202) du type ligne de transmission intégrée au substrat selon au moins une des revendications précédentes, comportant les étapes de :
- fabrication d'une zone de propagation (5) délimitée transversalement, par rapport à un axe de propagation (X-X), par au moins une paroi électriquement conductrice (25 ; 23, 26), la zone de propagation (5) présentant, à une température de référence prédéterminée, une réponse en fréquence prédéterminée correspondante ;
- réalisation d'un dispositif de compensation (6), le dispositif de compensation comportant au moins un bloc de compensation (28) agencé dans la zone de propagation (5), chaque bloc de compensation (28) étant réalisé dans un matériau diélectrique présentant une permittivité diélectrique dont la dérivée par rapport à la température, dans une plage d'intérêt prédéterminée de température autour de la température de référence, a un signe opposé au signe d'au moins un coefficient de dilatation thermique de la zone de propagation (5), les dimensions de l'au moins un bloc de compensation (28), à la température de référence, étant choisies de sorte que l'au moins un bloc de compensation (28) est apte à compenser une variation de la réponse en fréquence avec la température, dans la plage de température d'intérêt, la zone de propagation (5) comportant, également, un matériau diélectrique distinct du matériau dans lequel est réalisé l'au moins un bloc de compensation (28), ou un gaz ou du vide.

9. Procédé de fabrication selon la revendication 8, dans lequel la zone de propagation (5) comporte une cavité (20) délimitée, suivant un axe transverse (Y-Y) orthogonal à l'axe de propagation (X-X), par une surface diélectrique (22) d'au moins un substrat (8C, 8D),
l'étape de réalisation comportant la réalisation, dans l'au moins un substrat (8C, 8D), d'une pluralité de vias (24) s'étendant chacun suivant un axe (Z-Z) non parallèle à l'axe transverse (Y-Y),
les vias (24) définissant au moins un chemin (26), chaque chemin (26) de vias (24) formant au moins partiellement l'au moins une paroi électriquement conductrice, au moins un bloc de compensation (28) étant délimité, suivant l'axe transverse (Y-Y), entre le chemin (26) de vias (24) et la surface diélectrique (22).

## Patentansprüche

1. Mikrowellenkomponente (2; 102; 202) vom Typ Übertragungslinie, die im Substrat integriert ist, eine Ausbreitungszone (5) umfassend, die sich einer Ausbreitungsachse (X-X) folgend erstreckt und quer in Bezug auf die Ausbreitungsachse (X-X) durch mindestens eine elektrisch leitende Wand (25; 23, 26) begrenzt ist,
wobei die Ausbreitungszone (5) konfiguriert ist, um bei einer vorbestimmten Referenztemperatur einen entsprechenden vorbestimmten Frequenzgang aufzuweisen,
wobei die Ausbreitungszone (5) eine Vielzahl von Resonatoren (19) umfasst, wobei jeder Resonator (19) bei Referenztemperatur eine Resonatorlänge (L) zwischen zwei Vorsprüngen (16) der Wand (25, 23, 26) aufweist und eine vorbestimmte halbe Resonatorbreite (W),
wobei mindestens ein Kompensationsblock (28) in der Ausbreitungszone angeordnet ist,
wobei mindestens ein Kompensationsblock (28) aus einem dielektrischen Material gefertigt ist, das eine dielektrische Permittivität aufweist, dessen Ableitung in Bezug auf die Temperatur, in einem vorbestimmten Temperaturbereich von Interesse im Bereich der Referenztemperatur, ein Vorzeichen aufweist, das dem Vorzeichen mindestens eines Wärmeausdehnungskoeffizienten der Ausbreitungszone (5) entgegengesetzt ist,
wobei die Dimensionen des mindestens einen Kompensationsblocks (28), insbesondere einer Blockbreite (w₁), bei Referenztemperatur so gewählt sind, dass der mindestens eine Kompensationsblock (28) in der Lage ist, eine Veränderung des Frequenzgangs mit der Temperatur innerhalb des Temperaturbereichs von Interesse zu kompensieren,
**dadurch gekennzeichnet, dass** die Ausbreitungszone (5) auch ein dielektrisches Material beinhaltet, das sich von dem Material unterscheidet, aus dem mindestens ein Kompensationsblock (28) oder ein Gas oder ein Vakuum mit einer halben Breite, Halbabstand (w₀) genannt, gefertigt wird, wobei die Summe der Blockbreite (w₁) des Halbabstands (w₀) gleich der halben Resonatorbreite (W) ist,
wobei in jedem Resonator (19) mindestens ein Kompensationsblock (28) angeordnet ist, wobei die Dimensionen jedes Kompensationsblocks (28), insbesondere der Blockbreite (w₁), eine Funktion der Resonatorlänge (L) und der halben Resonatorbreite (W) des Resonators (19) sind.

2. Mikrowellenkomponente (2; 102; 202) nach Anspruch 1, wobei die Dimensionen jedes Kompensationsblocks (28) eine Funktion einer Mittenfrequenz des Frequenzgangs bei Referenztemperatur sind, des mindestens einen Wärmeausdehnungskoeffizienten der Ausbreitungszone (5), des mindestens einen Wärmeausdehnungskoeffizienten des Kompensationsblocks (28), der dielektrischen Permittivität des dielektrischen Materials, aus dem der Kompensationsblock (28) gefertigt ist, und der Ableitung, in Bezug auf die Temperatur, der dielektrischen Permittivität des dielektrischen Materials, aus dem der Kompensationsblock (28) gefertigt ist.

3. Mikrowellenkomponente (2; 102; 202) nach Anspruch 1 oder 2, wobei jeder Resonator (19) entlang einer Querachse (Y-Y), die orthogonal zur Ausbreitungsachse (X-X) ist, durch zwei elektrisch leitende Wände (25; 23, 26) begrenzt ist, wobei zwei Kompensationsblöcke (28) in jedem Resonator (19) angeordnet sind, wobei jeder Kompensationsblock (28) an jeweils einer elektrisch leitenden Wand (25; 23, 26) der zwei elektrisch leitenden Wände (25; 23, 26) befestigt ist.

4. Mikrowellenkomponente (2; 102; 202) nach Anspruch 3, wobei jeder Resonator (19) symmetrisch in Bezug auf eine Symmetrieebene ist, die orthogonal zur Querachse (Y-Y) ist, und die zwei Kompensationsblöcke (28) symmetrisch in Bezug auf die Symmetrieebene sind,
wobei die Differenz bei Referenztemperatur zwischen der halben Resonatorbreite (W) des Resonators (19) und der Blockbreite (w₁), entlang der Querachse (Y-Y), eines der zwei Kompensationsblöcke (28), für einen elektrischen transversalen Eigenmode, der für ein Paar von Ganzzahlen (m, n) ermittelt wird, gleich dem Wert ist, für den eine Mittenfrequenz des Frequenzgangs, die erhalten wird als:
- die p-te Lösung der Gleichung $Im \left({Z}_{e 0}^{T + ΔT}\right) = 0$, wenn m gerade ist, wobei m die Form m = 2P hat, und p eine natürliche Ganzzahl größer oder gleich 1 ist; oder
- die p-te Lösung der Gleichung $Im \left({Z}_{e 0}^{T + ΔT}\right) = ∞$, wenn m ungerade ist, wobei m die Form m = 2p-1 hat, und p eine natürliche Ganzzahl größer oder gleich 1 ist,
bei einer beliebigen Temperatur, die sich von der Referenztemperatur unterscheidet, gleich der Mittenfrequenz bei Referenztemperatur ist, mit: ${Z}_{e 0}^{T + ΔT} = {Z}_{0}^{T + ΔT} \frac{{Z}_{e 1}^{T + ΔT} + {jZ}_{0}^{T + ΔT} tan \left({β}_{0}^{T + ΔT}\left(1+{δ}_{y}ΔT\right){w}_{0}^{T}\right)}{{Z}_{0}^{T + ΔT} + {jZ}_{e 1}^{T + ΔT} tan \left({β}_{0}^{T + ΔT}\left(1+{δ}_{y}ΔT\right){w}_{0}^{T}\right)}$ wobei: ${Z}_{0}^{T + ΔT} = \sqrt{\frac{{μ}_{0}}{{ε}_{0} \left(1+{δ}_{ε 0}ΔT\right) {ε}_{r , 0}^{T} - {\left(\frac{n}{2 \left(1+{δ}_{x}ΔT\right) {Lf}^{T + ΔT} \sqrt{{μ}_{0}}}\right)}^{2}}}$ ${Z}_{e 1}^{T + ΔT} = {jZ}_{1}^{T + ΔT} tan \left({β}_{1}^{T + ΔT}\left(1+{δ}_{y}ΔT\right){w}_{1}^{T}\right)$ ${β}_{0}^{T + ΔT} = \sqrt{{\left(2{πf}^{T + ΔT}\sqrt{{μ}_{0} {ε}_{0} \left(1+{δ}_{ε 0}ΔT\right) {ε}_{r , 0}^{T}}\right)}^{2} - {\left(\frac{nπ}{\left(1+{δ}_{x}ΔT\right) L}\right)}^{2}}$ ${Z}_{1}^{T + ΔT} = \sqrt{\frac{{μ}_{0}}{{ε}_{0} \left(1+{δ}_{ε 1}ΔT\right) {ε}_{r , 1}^{T} - {\left(\frac{n}{2 \left(1+{δ}_{x}ΔT\right) {Lf}^{T + ΔT} \sqrt{{μ}_{0}}}\right)}^{2}}}$ ${β}_{1}^{T + ΔT} = \sqrt{{\left(2{πf}^{T + ΔT}\sqrt{{μ}_{0} {ε}_{0} \left(1+{δ}_{ε 1}ΔT\right) {ε}_{r , 1}^{T}}\right)}^{2} - {\left(\frac{nπ}{\left(1+{δ}_{x}ΔT\right) L}\right)}^{2}}$
und wobei f die Mittenfrequenz ist;
w₀ die Differenz zwischen der halben Resonatorbreite (W) des Resonators (19) und der Blockbreite (w₁) entlang der Querachse (Y-Y) ist, "Halbabstand" genannt;
w₁ die Blockbreite ist;
ΔT die Differenz zwischen der Temperatur, die sich von der Referenztemperatur unterscheidet, und der Referenztemperatur ist;
Im der Operator des "Imaginärteils" ist;
µ₀ die magnetische Permeabilität des Vakuums ist;
ε₀ die dielektrische Permittivität des Vakuums ist;
ε_{r,0} die relative Permittivität eines dielektrischen Materials in der Ausbreitungszone (5) ist, das sich vom dielektrischen Material der zwei Kompensationsblöcke (28) unterscheidet;
ε_{r,1} die relative Permittivität des dielektrischen Materials ist, aus dem die zwei Kompensationsblöcke (28) gefertigt sind;
δ_{ε0} die Ableitung in Bezug auf die Temperatur der relativen Permittivität ε_{r,0} ist;
δ_{ε1} die Ableitung in Bezug auf die Temperatur der relativen Permittivität ε_{r,1} ist;
j die Anzahl wie j² = -1 ist;
f die Mittenfrequenz des Resonators (19) ist;
tan die Funktion "Tangente" ist;
δ_{X} der Wärmeausdehnungskoeffizient der Ausbreitungszone (5) entlang der Ausbreitungsachse (X-X) ist;
δ_{Y} der Wärmeausdehnungskoeffizient der Ausbreitungszone (5) entlang der Querachse (Y-Y) ist;
L die Resonatorlänge des Resonators (19) ist;
wobei sich der Exponent "T" auf einen Wert einer Größe bezieht, wenn die Mikrowellenkomponente (2; 102; 202) die Referenztemperatur aufweist; und
sich der Exponent "T+ΔT" auf den Wert einer Größe bezieht, wenn die Mikrowellenkomponente (2; 102; 202) die Temperatur aufweist, die sich von der Referenztemperatur unterscheidet.

5. Mikrowellenkomponente (2; 102; 202) nach Anspruch 4, wobei die Ganzzahl m gleich 1 ist, wobei der Halbabstand (w₀), bei Referenztemperatur, gleich dem Wert ist, für den die Mittenfrequenz des Frequenzgangs bei der Temperatur, die sich von der Referenztemperatur unterscheidet, erhalten wird als erste Lösung der Gleichung $Im \left({Z}_{e 0}^{T + ΔT}\right) = ∞$, gleich der Mittenfrequenz bei Referenztemperatur ist, wobei die Ganzzahl n vorzugsweise gleich 1 ist.

6. Mikrowellenkomponente (102) nach einem der Ansprüche 1 bis 5, wobei die Ausbreitungszone (5) einen Hohlraum (20) beinhaltet, der entlang einer Querachse (Y-Y), die orthogonal zur Ausbreitungsachse (X-X) ist, durch eine dielektrische Oberfläche (22) mindestens eines Substrats (8C, 8D) begrenzt ist, wobei das mindestens eine Substrat (8C, 8D) mindestens eine Bahn (26) von Vias (24) umfasst, wobei sich jede Via (24) entlang einer Achse (Z-Z) erstreckt, die nicht parallel zur Querachse (Y-Y) ist, wobei mindestens eine Bahn (26) von Vias (24) mindestens teilweise die mindestens eine elektrisch leitende Wand bildet, wobei mindestens ein Kompensationsblock (28), entlang der Querachse (Y-Y), zwischen der Bahn (26) von Vias (24) und der dielektrischen Oberfläche (22) begrenzt ist.

7. Mikrowellenkomponente (202) nach einem der Ansprüche 1 bis 5, ein Substrat (8) beinhaltend, das eine obere leitende Schicht (10) und eine untere leitende Schicht (12) beinhaltet, die durch eine dielektrische Schicht (14) getrennt sind,
wobei sich jede unter der leitenden oberen Schicht (10), der leitenden unteren Schicht (12) und der dielektrischen Schicht (14) in einer Ebene erstreckt, die durch die Ausbreitungsachse (X-X) und eine Querachse (Y-Y), die orthogonal zur Ausbreitungsachse (X-X) ist, definiert ist,
wobei das Substrat (8) zwei entlang der Querachse (Y-Y) beabstandete Bahnen (26) von Vias (24) umfasst, wobei sich jede Via (24) zwischen der leitenden oberen Schicht (10) und der leitenden unteren Schicht (12) des Substrats (8) erstreckt,
wobei jede Bahn (26) von Vias (24) mindestens teilweise die mindestens eine elektrisch leitende Wand bildet,
wobei mindestens ein Kompensationsblock (28) in einer entsprechenden Zelle (32) angeordnet ist, die im Innern der Ausbreitungszone (5) in der dielektrischen Schicht (14) untergebracht ist.

8. Verfahren zur Herstellung einer Mikrowellenkomponente (2; 102; 202) vom Typ Übertragungslinie, die im Substrat integriert ist, nach mindestens einem der vorhergehenden Ansprüche, die Schritte beinhaltend zum:
- Herstellen einer Ausbreitungszone (5), die quer in Bezug auf eine Ausbreitungsachse (X-X) durch mindestens eine elektrisch leitende Wand (25; 23, 26) begrenzt ist, wobei die Ausbreitungszone (5) bei einer vorbestimmten Referenztemperatur einen entsprechenden vorbestimmten Frequenzgang aufweist;
- Fertigen einer Kompensationsvorrichtung (6), wobei die Kompensationsvorrichtung mindestens einen Kompensationsblock (28) beinhaltet, der in der Ausbreitungszone (5) angeordnet ist, wobei jeder Kompensationsblock (28) aus einem dielektrischen Material mit dielektrischer Permittivität gefertigt ist, dessen Ableitung in Bezug auf die Temperatur, in einem vorbestimmten Temperaturbereich von Interesse im Bereich der Referenztemperatur, ein Vorzeichen aufweist, das dem Vorzeichen mindestens eines Wärmeausdehnungskoeffizienten der Ausbreitungszone (5) entgegengesetzt ist, wobei die Dimensionen des mindestens einen Kompensationsblocks (28), bei Referenztemperatur, so gewählt sind, dass der mindestens eine Kompensationsblock (28) in der Lage ist, eine Veränderung des Frequenzgangs mit der Temperatur innerhalb des Temperaturbereichs von Interesse zu kompensieren, wobei die Ausbreitungszone (5) auch ein dielektrisches Material beinhaltet, das sich von dem Material unterscheidet, aus dem der mindestens eine Kompensationsblock (28) gefertigt ist, oder ein Gas oder Vakuum.

9. Herstellungsverfahren nach Anspruch 8, wobei die Ausbreitungszone (5) einen Hohlraum (20) beinhaltet, der entlang einer Querachse (Y-Y), die orthogonal zur Ausbreitungsachse (X-X) ist, durch eine dielektrische Oberfläche (22) mindestens eines Substrats (8C, 8D) begrenzt ist,
wobei der Fertigungsschritt die Fertigung einer Vielzahl von Vias (24) in dem mindestens einen Substrat (8C, 8D) beinhaltet, die sich jeweils entlang einer Achse (Z-Z) erstrecken, die nicht parallel zur Querachse (Y-Y) ist,
wobei die Vias (24) mindestens eine Bahn (26) definieren, wobei jede Bahn (26) von Vias (24) mindestens teilweise die mindestens eine elektrisch leitende Wand bildet, wobei mindestens ein Kompensationsblock (28), entlang der Querachse (Y-Y), zwischen der Bahn (26) von Vias (24) und der dielektrischen Oberfläche (22) begrenzt ist.

## Claims

1. A microwave component (2; 102; 202) of the transmission line type integrated into the substrate, comprising a propagation area (5) extending along a propagation axis (X-X) and being delimited transversely, with respect to the propagation axis (X-X), by at least one electrically-conductive wall (25; 23, 26),
the propagation area (5) being configured to have, at a predetermined reference temperature, a corresponding predetermined frequency response,
the propagation area (5) comprising a plurality of resonators (19), each resonator (19) having, at the reference temperature, a resonator length (L) between two projections (16) of the wall (25, 23, 26) and a predetermined resonator half-width (W),
at least one compensation block (28) arranged in the propagation area,
the at least one compensation block (28) being made of a dielectric material having a dielectric permittivity whose derivative with respect to temperature, in a predetermined range of interest of temperature around the reference temperature, has a sign opposite to the sign of at least one coefficient of thermal expansion of the propagation area (5),
the dimensions of the at least one compensation block (28), in particular a block width (w₁), at the reference temperature, being selected so that the at least one compensation block (28) is able to compensate for a variation in the frequency response with the temperature, in the temperature range of interest,
**characterised in that** the propagation area (5) also includes a dielectric material distinct from the material in which the at least one compensation block (28) is made, or a gas or vacuum, with a half-width referred to as the half-distance (w₀),
the sum of the block width (w₁) and of the half-distance (w₀) being equal to the resonator half-width (W),
at least one compensation block (28) being arranged in each resonator (19), the dimensions of each compensation block (28), in particular the block width (w₁), depending on the resonator length (L) and the resonator half-width (W) of the resonator (19).

2. The microwave component (2; 102; 202) according to claim 1, wherein the dimensions of each compensation block (28) depend on a central frequency of the frequency response at the reference temperature, on the at least one coefficient of thermal expansion of the propagation area (5), on at least one coefficient of thermal expansion of the compensation block (28), on the dielectric permittivity of the dielectric material in which the compensation block (28) is made and on the derivative, with respect to the temperature, of the dielectric permittivity of the dielectric material in which the compensation block (28) is made.

3. The microwave component (2; 102; 202) according to claim 1 or 2, wherein each resonator (19) is delimited, along a transverse axis (Y-Y) orthogonal to the propagation axis (X-X), by two electrically-conductive walls (25; 23, 26), two compensation blocks (28) being arranged in each resonator (19), each compensation block (28) being fastened to a respective electrically-conductive wall (25; 23, 26) amongst the two electrically-conductive walls (25; 23, 26).

4. The microwave component (2; 102; 202) according to claim 3, wherein each resonator (19) is symmetrical with respect to a plane of symmetry orthogonal to the transverse axis (Y-Y), and the two compensation blocks (28) are symmetrical with respect to the plane of symmetry,
the difference, at the reference temperature, between the resonator half-width (W) of the resonator (19) and the block width (w₁), along the transverse axis (Y-Y), of one of the two compensation blocks (28), for an electric transverse eigenmode determined for a pair of integers (m, n), being equal to the value for which a central frequency of the frequency response, obtained as:
- the p-th solution of equation $Im \left({Z}_{e 0}^{T + ΔT}\right) = 0$ if m is even, m being in the form m = 2*p,* p being a natural number greater than or equal to 1; or
- the p-th solution of equation $Im \left({Z}_{e 0}^{T + ΔT}\right) = ∞$ if m is odd, m being in the form m = 2p - 1, p being a natural number greater than or equal to 1,
at any temperature distinct from the reference temperature is equal to the central frequency at the reference temperature, with: ${Z}_{e 0}^{T + ΔT} = {Z}_{0}^{T + ΔT} \frac{{Z}_{e 1}^{T + ΔT} + {jZ}_{0}^{T + ΔT} tan \left({β}_{0}^{T + ΔT}\left(1+{δ}_{y}ΔT\right){w}_{0}^{T}\right)}{{Z}_{0}^{T + ΔT} + {jZ}_{e 1}^{T + ΔT} tan \left({β}_{0}^{T + ΔT}\left(1+{δ}_{y}ΔT\right){w}_{0}^{T}\right)}$ where ${Z}_{0}^{T + ΔT} = \sqrt{\frac{{μ}_{0}}{{ε}_{0} \left(1+{δ}_{ε 0}ΔT\right) {ε}_{r , 0}^{T} - {\left(\frac{n}{2 \left(1+{δ}_{x}ΔT\right) {Lf}^{T + ΔT} \sqrt{{μ}_{0}}}\right)}^{2}}}$ ${Z}_{e 1}^{T + ΔT} = {jZ}_{1}^{T + ΔT} tan \left({β}_{1}^{T + ΔT}\left(1+{δ}_{y}ΔT\right){w}_{1}^{T}\right)$ ${β}_{0}^{T + ΔT} = \sqrt{{\left(2{πf}^{T + ΔT}\sqrt{{μ}_{0} {ε}_{0} \left(1+{δ}_{ε 0}ΔT\right) {ε}_{r , 0}^{T}}\right)}^{2} - {\left(\frac{nπ}{\left(1+{δ}_{x}ΔT\right) L}\right)}^{2}}$ ${Z}_{1}^{T + ΔT} = \sqrt{\frac{{μ}_{0}}{{ε}_{0} \left(1+{δ}_{ε 1}ΔT\right) {ε}_{r , 1}^{T} - {\left(\frac{n}{2 \left(1+{δ}_{x}ΔT\right) {Lf}^{T + ΔT} \sqrt{{μ}_{0}}}\right)}^{2}}}$ ${β}_{1}^{T + ΔT} = \sqrt{{\left(2{πf}^{T + ΔT}\sqrt{{μ}_{0} {ε}_{0} \left(1+{δ}_{ε 1}ΔT\right) {ε}_{r , 1}^{T}}\right)}^{2} - {\left(\frac{nπ}{\left(1+{δ}_{x}ΔT\right) L}\right)}^{2}}$
and where f is the central frequency;
w₀ is said difference between the resonator half-width (W) of the resonator (19) and the block width (w₁) along the transverse axis (Y-Y), referred to as the "half-distance";
w₁ is the block width;
ΔT is the difference between the temperature distinct from the reference temperature and the reference temperature;
Im is the "imaginary part" operator;
µ₀ is the vacuum magnetic permeability;
ε₀ is the vacuum dielectric permittivity;
ε_{r,0} is the relative permittivity of a dielectric material, in the propagation area (5), which is distinct from the dielectric material of the two compensation blocks (28);
ε_{r,1} is the relative permittivity of the dielectric material in which the two compensation blocks (28) are made;
δ_{ε0} is the derivative with respect to the temperature of the relative permittivity ε_{r,0};
δ_{ε1} is the derivative with respect to the temperature of the relative permittivity ε_{r,1};
j is the number such that j² = -1;
f is the central frequency of the resonator (19);
tan is the "tangent" function;
δₓ is the coefficient of thermal expansion of the propagation area (5) along the propagation axis (X-X);
δ_{y} is the coefficient of thermal expansion of the propagation area (5) along the transverse axis (Y-Y);
L is the resonator length of the resonator (19);
the exponent "T" relates to a value of a quantity when the microwave component (2; 102; 202) is at the reference temperature; and
the exponent "T+ΔT" relates to the value of a quantity when the microwave component (2; 102; 202) is at the temperature distinct from the reference temperature.

5. The microwave component (2; 102; 202) according to claim 4, wherein the integer m is equal to 1, the half-distance (w₀), at the reference temperature, being equal to the value for which the centre frequency of the frequency response at the temperature distinct from the reference temperature, obtained as the first solution of the equation $Im \left({Z}_{e 0}^{T + ΔT}\right) = ∞$, is equal to the central frequency at the reference temperature, the integer n being, preferably, equal to 1.

6. The microwave component (102) according to any one of claims 1 to 5, wherein the propagation area (5) includes a cavity (20) delimited, along a transverse axis (Y-Y) orthogonal to the propagation axis (X-X), by a dielectric surface (22) of at least one substrate (8C, 8D), the at least one substrate (8C, 8D) comprising at least one path (26) of vias (24), each via (24) extending along an axis (Z-Z) not parallel to the transverse axis (Y-Y), the at least one path (26) of vias (24) at least partially forming the at least one electrically-conductive wall, at least one compensation block (28) being delimited, along the transverse axis (Y-Y), between the path (26) of vias (24) and the dielectric surface (22).

7. The microwave component (202) according to any one of claims 1 to 5, including a substrate (8) including an upper conductive layer (10) and a lower conductive layer (12) separated by a dielectric layer (14),
each of the upper conductive layer (10), the lower conductive layer (12) and the dielectric layer (14) extending in a plane defined by the propagation axis (X-X) and a transverse axis (Y-Y) orthogonal to the propagation axis (X-X),
the substrate (8) comprising two paths (26) of vias (24) at a distance from one another along the transverse axis (Y-Y), each via (24) extending between the upper conductive layer (10) and the lower conductive layer (12) of the substrate (8),
each path (26) of vias (24) at least partially forming the at least one electrically-conductive wall,
at least one compensation block (28) being arranged in a corresponding cell (32) formed within the propagation area (5), in the dielectric layer (14).

8. A method for manufacturing a microwave component (2; 102; 202) of the transmission line type integrated into the substrate according to at least one of the preceding claims, including the steps of:
- manufacturing a propagation area (5) delimited transversely, with respect to a propagation axis (X-X), by at least one electrically-conductive wall (25; 23, 26), the propagation area (5) having, at a predetermined reference temperature, a corresponding predetermined frequency response;
- making a compensation device (6), the compensation device including at least one compensation block (28) arranged in the propagation area (5), each compensation block (28) being made of a dielectric material having a dielectric permittivity whose derivative with respect to temperature, in a predetermined range of interest of temperature around the reference temperature, has a sign opposite to the sign of at least one coefficient of thermal expansion of the propagation area (5), the dimensions of the at least one compensation block (28), at the reference temperature, being selected so that the at least one compensation block (28) is able to compensate for a variation in the frequency response with the temperature, in the temperature range of interest, the propagation area (5) also including a dielectric material distinct from the material in which the at least one compensation block (28) is made, or a gas or vacuum.

9. The manufacturing method according to claim 8, wherein the propagation area (5) includes a cavity (20) delimited, along a transverse axis (Y-Y) orthogonal to the propagation axis (X-X), by a dielectric surface (22) of at least one substrate (8C, 8D),
the making step including making, in the at least one substrate (8C, 8D), a plurality of vias (24) each extending along an axis (Z-Z) not parallel to the transverse axis (Y-Y),
the vias (24) defining at least one path (26), each path (26) of vias (24) at least partially forming the at least one electrically-conductive wall, at least one compensation block (28) being delimited, along the transverse axis (Y-Y), between the path (26) of vias (24) and the dielectric surface (22).
